# EUROPÄISCHE PATENTSCHRIFT

(11) **EP 0 886 068 B1**
(45) Veröffentlichungstag und Bekanntmachung des Hinweises auf die Patenterteilung: **08.10.2003**
(21) Anmeldenummer: 98115962.7
(22) Anmeldetag: 25.08.1998
(51) Int. Cl.: F04C 15/00

(54) **Zahnradpumpe mit einem Mehrwellenantrieb**
Gear pump with multiple driven shafts
Pompe à engrenages à arbres d'entraînements multiples

(43) Veröffentlichungstag der Anmeldung: 23.12.1998
(73) Patentinhaber: Maag Pump Systems Textron AG, 8023 Zürich (CH)
(72) Erfinder: Bussard, Maurice, 5432 Neuenhof (CH)
(74) Vertreter: Troesch Scheidegger Werner AG

(56) Entgegenhaltungen:
- EP-A- 0 472 933
- EP-A- 0 502 459
- WO-A-94/29596
- DE-A- 3 230 550
- DE-A- 3 928 451

## Beschreibung

Die vorliegende Erfindung betrifft eine Zahnradpumpe nach dem Oberbegriff des Patentanspruchs 1.

Üblicherweise werden Zahnradpumpen über eine einzige, aus dem Pumpengehäuse herausgeführte Welle angetrieben. In Fällen sehr hoher Drehmomente oder bei Füllstoffbeladung des Fördermediums werden gelegentlich auch Zweiwellenantriebe eingesetzt, um die Zahnflanken vor Verschleiss oder Überbelastung zu schützen.

Bekannte Mehrwellenantriebe bestehen aus Verteilgetrieben (timing gear), mit denen es gelingt, dass sich die Zahnflanken nicht berühren. Bei diesem bekannten Mehrwellenantrieb kommt eine einzige Antriebseinheit zum Einsatz, wobei die Kraftverteilung auf die einzelnen Wellen mit den ineinandergreifenden Zahnrädern über das erwähnte Verteilgetriebe erfolgt.

In der DE-32 30 550 C2 ist darüber hinaus eine Lehre bekannt, bei der ein Zweiwellenantrieb mit zwei Antriebseinheiten beschrieben wird. Hierbei kommen Gleichstrommotoren zum Einsatz mit einer Regeleinheit, die auf Strommessungen im Erregerstromkreis beider Antriebseinheiten und einer Drehzahlmessung bei einer Antriebseinheit beruht. Bei dieser bekannten Lehre können eine Soll-Drehzahl und ein Soll-Leistungsverhältnis vorgegeben werden.

Nachteilige bei dem letztgenannten Antriebskonzept ist, dass durch die nur einseitig vorgenommene Drehzahlüberwachung im Falle eines Kupplungs-, Getriebeoder Pumpenverzahnungsschadens der nicht Drehzahlüberwachte Strang Folgeschäden durch Anstreben der Soll-Leistung hervorrufen kann. Des weiteren ist das Leistungsverhältnis in einem nur engen Bereich von 0.5 bis 1 einstellbar. Nicht zuletzt ist dieses System nicht geeignet, Drehmomentpulsationen aufgrund des auf der Eingriffslinie wandernden Eingriffspunktes, aufgrund von geringsten Verzahnungsungenauigkeiten oder auch Unterschiede in den Steifigkeiten der Motor- und Getriebebefestigung angemessen zu erfassen und zu berücksichtigen.

Aus WO 94/29596 ist ferner eine Verdrängermaschine für kompressible Medien bekannt. Bei Verdrängermaschinen dürfen sich die als Profilkörper ausgebildeten Rotoren nicht berühren. Verdrängermaschinen eignen sich nicht zum Fördern von inkompressiblen Fördermedien.

Aus der DE 39 28 451 ist eine Vorrichtung zur Regelung eines elektrischen Antriebssystems beschrieben, das aus mehreren Antrieben besteht, wie es beispielsweise bei verschiedenen gleichlaufenden Motoren einer Druckmaschine verwendet wird. Die bekannte Lehre bezieht sich dabei besonders auf die Abschirmung gegen elektromagnetische Störungen und enthält keine Angaben in Bezug auf die Steuerung von Zahnradpumpen. Der vorliegenden Erfindung liegt daher die Aufgabe zugrunde, eine Zahnradpumpe anzugeben, welche die obenerwähnten Nachteile nicht aufweist.

Diese Aufgabe wird durch die im kennzeichnenden Teil des Patentanspruchs 1 angegebenen Massnahmen gelöst. Vorteilhafte Ausgestaltungen der Erfindung sind in weiteren Ansprüchen angegeben.

Die Erfindung weist folgende Vorteile auf: Indem eine vollständig symmetrische Struktur für die Steuereinheiten zur Steuerung der Antriebseinheiten und darüber hinaus eine schnelle Datenleitung zwischen den beiden in den Steuereinheiten enthaltenen Kontrolleinheiten vorgesehen sind, wird erreicht, dass trotz allfälligen Drehmomentpulsen auf den Wellen die Zahnflanken weder abheben, noch dass ein zu hohes Überschussdrehmoment über die Zahnflanken übertragen werden kann.

Die Erfindung wird nachfolgend anhand einer Zeichnung beispielsweise näher erläutert. Dabei zeigt die einzige Figur in schematischer Darstellung eine Zahnradpumpe mit zwei identischen Steuereinheiten gemäss der Erfindung.

Die Figur zeigt in schematischer Darstellung eine Zahnradpumpe mit einem Zweiwellenantrieb und zwei erfindungsgemässen Steuereinheiten SE1 und SE2. Die Zahnradpumpe besteht im wesentlichen aus zwei ineinandergreifenden Zahnrädern Z1 und Z2, die zwei verschiedenen Wellen W1 und W2 zugeordnet sind. Die Zahnräder Z1 und Z2 und die Wellen W1 und W2 sind in einem Pumpengehäuse G enthalten, wobei die Wellen W1 und W2 nach aussen geführt und die herausgeführten Enden der Wellen W1 und W2 je mit einer Antriebseinheit AE1 resp. AE2 gekoppelt sind.

Die Steuereinheiten SE1 und SE2 sind erfindungsgemäss symmetrisch aufgebaut und bestehen im wesentlichen aus je einer Kontrolleinheit KE1 bzw. KE2, je einem Wechselrichter WR1 bzw. WR2 als Leistungswandler und je einer Drehzahlmesseinheit DME1 bzw. DME2 als Messeinheiten, die je mit einem auf den Wellen W1 und W2 montierten Signalgeber bekannter Art verbunden sind. In den Drehzahlmesseinheiten DME1 und DME2 wird das im Signalgeber gemessene Signal zur Bestimmung der Winkelgeschwindigkeiten ω1 und ω2 verarbeitet, wobei diese anschliessend an die Kontrolleinheiten KE1 bzw. KE2 übertragen werden.

In der Kontrolleinheit KE1 bzw. KE2 werden Steuersignale SS1 bzw. SS2 zum Ansteuern des Wechselrichters WR1 bzw. WR2 generiert. Hierzu werden neben der Winkelgeschwindigkeit ω1 bzw. ω2 auch durch den Wechselrichter WR1 resp. WR2 erzeugte Ausgangssignale für die Antriebseinheiten AE1 resp. AE2 verwendet, womit allfällige Nichtlinearitäten oder Asymmetrien der Wechselrichter WR1 bzw. WR2 automatisch kompensiert werden.

In einer bevorzugten Ausführungsform der Erfindung sind die Antriebseinheiten AE1 und AE2 vom Typ elektrische Asynchronmaschinen (Rolf Fischer, "Elektrisch Maschinen", 5. Auflage, Carl Hanser Verlag, 1983, Seiten 170 bis 260). Die durch den Wechselrichter WR1 bzw. WR2 erzeugten Ausgangssignale sind in der Figur mit U1 bzw. U2 für die elektrische Spannung, mit I1 bzw. I2 für den elektrischen Strom und mit F1 bzw. F2 für die Frequenz bezeichnet.

Wie bereits erwähnt werden die Ausgangssignale U1, I1, F1 bzw. U2, I2, F2 zur genauen Einstellung in die Kontrolleinheit KE1 bzw. KE2 zurückgeführt. Damit ist ein erster innerer Regelkreis zur Einstellung der Drehzahl der Wellen W1 bzw. W2 vorhanden. Fasst man nämlich die Antriebseinheiten AE1 und AE2 als elektrisch-mechanische Wandler auf, dann werden die Spannungsfrequenzen F1 und F2 auf die Winkelgeschwindigkeiten ω1 und ω2 sowie die Spannunge U1 und U2 und Ströme I1 und I2 auf entsprechende Antriebsmomente abgebildet (Vektorantriebe). Ein weiterer Regelkreis entsteht durch das Messen der Wellendrehzahl mittels den Drehzahlmesseinheiten DME1 bzw. DME2 und der Rückführung der gemessenen Signale in die jeweiligen Kontrolleinheiten KE1 bzw. KE2. Dieser zweite Regelkreis wird im Zusammenhang mit der vorliegenden Erfindung als äusserer Regelkreis bezeichnet.

Zwischen den beiden symmetrischen Steuereinheiten SE1 und SE2 ist erfindungsgemäss eine schnelle Datenleitung DL, vorzugsweise in Form eines Datenbusses, vorgesehen, über welche die Winkelgeschwindigkeiten ω1 und ω2 der Wellen W1 und W2 und die Position der Zahnräder Z1 und Z2 zueinander exakt abgestimmt bzw. eingestellt werden können. Die Datenleitung DL ist vorgesehen, dass Winkelgeschwindigkeitsunterschiede sicher innerhalb der Steuereinheiten SE1 und SE2 verarbeitet und dass trotz allfälliger Drehmomentpulse weder ein Abheben der Zahnflanken bewirkt wird, welche in Kontakt bleiben sollen, noch dass ein zu hohes Überschussdrehmoment über die Zahnflanken übertragen wird.

In einer weiteren Ausführungsform der Erfindung ist vorgesehen, dass an die als Datenbus ausgebildete Datenleitung DL eine Recheneinheit angeschlossen wird, über die beispielsweise eine Drehzahleinstellung vorgenommen werden kann, insbesondere im Zusammenhang mit anderen Verfahrenskomponenten, mit denen die Zahnradpumpe verbunden ist.

## Patentansprüche

1. Verfahren zum Betrieb einer zur Förderung von inkompressiblen Fördermedien verwendeten Zahnradpumpe, bestehend aus zwei, je einer Welle (W1, W2) zugeordneten und ineinandergreifenden Zahnrädern (Z1, Z2), die je mit einer Antriebseinheit (AE1, AE2) angetrieben werden, wobei die über eine Datenleitung (DL) miteinander wirkverbundenen Antriebseinheiten (AE1, AE2) je durch eine Steuereinheit (SE1, SE2) derart gesteuert werden, dass Phase und Winkelgeschwindigkeit der ineinandergreifenden Zahnräder (Z1, Z2) präzise koordiniert werden, damit einerseits ein Abheben von Zahnflanken der ineinandergreifenden Zahnräder (Z1, Z2) und anderseits ein zu hohes Überschussdrehmoment über die Zahnflanken der ineinandergreifenden Zahnräder (Z1, Z2) vermieden wird.

2. Verfahren nach Anspruch 1, **dadurch gekennzeichnet, dass** für jede Antriebseinheit (AE1, AE2) ein Leistungswandler (WR1, WR2) vorgesehen ist, der auf die jeweilige Antriebseinheit (AE1, AE2) einwirkt, und **dass** in jeder Steuereinheit (SE1, SE2) eine Kontrolleinheit (KE1, KE2) zur Erzeugung von Steuersignalen (SS1, SS2) vorgesehen ist, die den entsprechenden Leistungswandlern (WR1, WR2) zugeführt werden, wobei die zwischen den Steuereinheiten (SE1, SE2) vorhandene Datenleitung (DL) auf die jeweiligen Kontrolleinheiten (KE1, KE2) der Steuereinheiten (SE1, SE2) wirken.

3. Verfahren nach Anspruch 2, **dadurch gekennzeichnet, *dass*** die Leistungswandlerausgangssignale oder zu diesen proportionale Signale der entsprechenden Kontrolleinheit (KE1, KE2) zurückgeführt werden.

4. Verfahren nach einem der vorangehenden Ansprüche, **dadurch gekennzeichnet, dass** die Antriebseinheiten (AE1, AE2) vom Typ Asynchronmaschinen sind.

5. Verfahren nach Anspruch 4, **dadurch gekennzeichnet, dass** die Leistungswandler (WR1, WR2) vom Typ Wechselrichter zur Erzeugung von Strom (I1, I2), Spannung (U1, U2) und Frequenz (F1, F2) verwendet werden.

6. Verfahren nach einem der vorangehenden Ansprüche, **dadurch gekennzeichnet, dass** für jede Welle (W1, W2) eine Drehzahlmesseinheit (DME1, DME2) zur Bestimmung der jeweiligen Wellendrehzahl (ω1, ω2) und/oder der jeweiligen Position der Wellen (W1, W2) zueinander vorgesehen ist, wobei die Drehzahlmesseinheiten (DME1, DME2) je mit der entsprechenden Kontrolleinheit (KE1, KE2) wirkverbunden sind.

7. Verfahren nach einem der vorangehenden Ansprüche, **dadurch gekennzeichnet, dass** das Leistungsverhältnis zwischen den beiden Antriebseinheiten (AE1, AE2) zwischen 0.05 und 1 eingestellt wird.

8. Verfahren nach einem der vorangehenden Ansprüche, **dadurch gekennzeichnet, dass** eine Recheneinheit an die Datenleitung (DL) angeschlossen wird.

9. Zahnradpumpe zur Durchführung des Verfahrens nach einem der Ansprüche 1 bis 8, wobei die Zahnradpumpe aus zwei, je einer Welle (W1, W2) zugeordneten und ineinandergreifenden Zahnrädern (Z1, Z2) besteht, die je mit einer Antriebseinheit (AE1, AE2) angetrieben werden, wobei die Antriebseinheiten (AE1, AE2) je durch eine Steuereinheit (SE1, SE2) derart steuerbar sind, dass die Wellen (W1, W2) mit einer vorgebbaren Drehzahl (ω1, ω2) drehen, **dadurch gekennzeichnet, dass** die Steuereinheiten (SE1, SE2) über eine Datenleitung (DL) verbindbar sind, **dass** für jede Antriebseinheit (AE1, AE2) ein Leistungswandler (WR1, WR2) vorgesehen ist, der mit der jeweiligen Antriebseinheit (AE1, AE2) wirkverbunden ist, und **dass** in jeder Steuereinheit (SE1, SE2) eine Kontrolleinheit (KE1, KE2) zur Erzeugung von Steuersignalen (SS1, SS2) vorgesehen ist, die den entsprechenden Leistungswandlern (WR1, WR2) beaufschlagt sind, wobei die zwischen den Steuereinheiten (SE1, SE2) vorhandene Datenleitung (DL) auf die jeweiligen Kontrolleinheiten (KE1, KE2) der Steuereinheiten (SE1, SE2) geführt ist.

10. Zahnradpumpe nach Anspruch 9, **dadurch gekennzeichnet, dass** die Steuereinheiten (SE1, SE2) symmetrisch zueinander aufgebaut sind.

11. Zahnradpumpe nach Anspruch 9, **dadurch gekennzeichnet, dass** die Leistungswandlerausgangssignale oder zu diesen proportionale Signale der entsprechenden Kontrolleinheit (KE1, KE2) beaufschlagt sind.

12. Zahnradpumpe nach einem der vorangehenden Ansprüche, **dadurch gekennzeichnet, dass** die Antriebseinheiten (AE1, AE2) vom Typ Asynchronmaschinen sind.

13. Zahnradpumpe nach Anspruch 12, **dadurch gekennzeichnet, dass** die Leistungswandler (WR1, WR2) vom Typ Wechselrichter zur Erzeugung von Strom (I1, I2), Spannung (U1, U2) und Frequenz (F1, F2) sind.

14. Zahnradpumpe nach einem der vorangehenden Ansprüche, **dadurch gekennzeichnet, dass** für jede Welle (W1, W2) eine Drehzahlmesseinheit (DME1, DME2) zur Bestimmung der jeweiligen Wellendrehzahl (ω1, ω2) und/oder der jeweiligen Position der Wellen (W1, W2) zueinander vorgesehen ist, wobei die Drehzahlmesseinheiten (DME1, DME2) je mit der entsprechenden Kontrolleinheit (KE1, KE2) wirkverbunden sind.

15. Zahnradpumpe nach einem der vorangehenden Ansprüche, **dadurch gekennzeichnet, dass** das Leistungsverhältnis zwischen den beiden Antriebseinheiten (AE1, AE2) zwischen 0.05 und 1 einstellbar ist.

16. Zahnradpumpe nach einem der vorangehenden Ansprüche, **dadurch gekennzeichnet, dass** eine Recheneinheit an die Datenleitung (DL) anschliessbar ist.

## Claims

1. Method for operating a gear pump for feeding incompressible medium, the gear pump consisting of two intermeshing gears (Z1 Z2) supported on respective shafts (W1, W2), driven by respective driving units (AE1, AE2), the driving units (AE1, AE2) operably connected by a data line (DL) being controlled by a respective control unit (SE1, SE2) in such a manner that phase and angular velocity of the intermeshing gears (Z1, Z2) are coordinated precisely to avoid, on the one hand, a lifting off of surfaces of the teeth of the intermeshing gears (Z1, Z2) and to avoid, on the other hand, excess torque forces on teeth of the meshing gears (Z1, Z2).

2. Method according to claim 1, **characterized in that** a power converter (WR1, WR2) is provided for each driving unit (AE1, AE2), each power converter (WR1, WR2) being operably connected with a respective driving unit (AE1, AE2) and **in that** a control device (KE1, KE2) is provided in each control unit (SE1, SE2) for generating control signals (SS1, SS2) which act upon the corresponding power converters (WR1, WR2), the data line (DL) existing between the two control units (SE1, SE2) having an effect on the respective control device (KE1, KE2) of the control units (SE1, SE2).

3. Method according to claim 2, **characterized in that** the power converter output signals, or signals proportional thereto, are returned into the corresponding control device (KE1, KE2).

4. Method according to one of the preceding claims, **characterized in that** the driving units (AE1 AE2) are of the asynchronous machine type.

5. Method according to claim 4, **characterized in that** the power converters (WR1, WR2) are of the inverse rectifier type for generating current (I1, I2), voltage (U1/ U2) and frequency (F1/ F2).

6. Method according to one of the preceding claims, **characterized in that** a rotational velocity measuring unit (DME1, DME2) is provided for each shaft (W1, W2) for determining the respective rotational shaft velocity (ω1, ω2) and/or the respective position of the shafts (W1, W2) with respect to one another, the rotational velocity measuring units (DME1, DME2) each being operably connected to the corresponding control device (KE1, KE2).

7. Method according to one of the preceding claims, **characterized in that** the power ratio between the two driving units (AE1, AE2) is adjusted between 0.05 and 1.

8. Method according to one of the preceding claims, **characterized in that** a computer unit is connected to the data line (DL).

9. Gear pump for carrying out the method according to one of the claims 1 to 8, the gear pump consisting of two intermeshing gears (Z1, Z2), which are each assigned to a shaft (W1, W2) and which are each driven by a driving unit (AE1, AE2), the driving units (AE1, AE2) being each controllable by a control unit (SET, SE2) in such a manner that the shafts (W1, W2) rotate at a definable rotational velocity (ω1, ω2), **characterized in that** the control units (SE1, SE2) are connectable over a data line (DL), **in that** for each driving unit (AE1, AE2) a power converter (WR1, WR2) is provided which is operably connected to the respective driving unit (AE1, AE2), and **in that** in each control unit (SE1, SE2) a control device (KE1, KE2) is provided to generate control signals (SS1, SS2) which act upon the corresponding power converters (WR1, WR2), the data line (DL) existing between the two control units (SET, SE2) being operably connected to the respective control device (KE1, KE2) of the control units (SE1, SE2).

10. Gear pump according to claim 9, **characterized in that** the control units (SE1, SE2) are constructed symmetrically with respect to one another.

11. Gear pump according to claim 9, **characterized in that** the power converter output signals, or signals proportional thereto, are fed to the corresponding control device (KE1, KE2) .

12. Gear pump according to one of the preceding claims, **characterized in that** the driving units (AE1, AE2) are of the asynchronous machine type.

13. Gear pump according to claim 12, **characterized in that** the power converters (WR1, WR2) are of the inverse rectifier type for generating current (I1, I2), voltage (U1, U2) and frequency (F1, F2).

14. Gear pump according to one of the preceding claims, **characterized in that** a rotational velocity measuring unit (DME1, DME2) is provided for each shaft (W1, W2) for determining the respective rotational shaft velocity (ω1, ω2) and/or the respective position of the shafts (W1, W2) with respect to one another, the rotational velocity measuring units (DME1, DME2) each being operably connected to a corresponding control device (KE1, KE2).

15. Gear pump according to one of the preceding claims, **characterized in that** the power ratio between the two driving units (AE1, AE2) is adjusted between 0.05 and 1.

16. Gear pump according to one of the preceding claims, **characterized in that** a computer unit is connected to the data line (DL).

## Revendications

1. Procédé pour la mise en action d'une pompe à engrenages pour le refoulement de matières incompressibles, la pompe comprenant deux roues dentées s'engrenant (Z1, Z2) supportées par des arbres respectifs (W1 W2) entraînés par des unités d'entraînement respectives (AE1, AE2), ces unités d'entraînement (AE1, AE2) fonctionnellement connectées par une ligne de données (DL) étant commandées par des unités de commande (SE1, SE2) de telle manière que la phase et la vitesse angulaire des roues dentées s'engrenant (Z1, Z2) soient coordonnées de manière précise pour éviter d'un côté que les faces des dents des roues dentées s'engrenant (Z1 Z2) se relèvent et d'un autre côté pour éviter un couple excessif trop grand sur les faces des dents des roues dentées s'engrenant (Z1, Z2).

2. Procédé selon la revendication 1, **caractérisé par** un convertisseur de puissance (WR1, WR2) pour chacune des unités d'entraînement (AE1, AE2) et agissant sur l'unité d'entraînement correspondante, et en ce que chaque unité de commande (SE1, SE2) est munie d'une unité de contrôle (KE1 KE2) pour la génération de signaux de commande (SS1, SS2) agissant sur les convertisseurs de puissance respectifs (WR1, WR2), ladite ligne de données (DL) entre les unités de commande (SE1, SE2) agissant sur les unités de contrôle respectives (KE1, KE2) des unités de commande (SE1, SE2).

3. Procédé selon la revendication 2, **caractérisé en ce que** les signaux de sortie des convertisseurs de puissance ou des signaux proportionnels sont retournés à l'unité de contrôle correspondante.

4. Procédé selon l'une des revendications précédentes, **caractérisé en ce que** les unités d'entraînement (AE1, AE2) sont du type machine asynchrone.

5. Procédé selon la revendication 4, **caractérisé en ce que** les convertisseurs de puissance (WR1, WR2) du type onduleur sont utilisés pour la génération de courant (I1, I2), de tension (U1, U2) et de fréquence (F1, F2).

6. Procédé selon l'une des revendications précédentes, **caractérisé en ce qu'**une unité de mesure du nombre de tours (DME1, DME2) est prévue pour chaque arbre (W1, W2) pour déterminer la vitesse de rotation (ω1, ω2) et/ou de la position respective des arbres (W1, W2) par rapport l'une à l'autre, lesdits unités de mesure (DME1, DME2) étant fonctionnellement connectées aux unités de contrôle (KE1, KE2) correspondantes.

7. Procédé selon l'une des revendications précédentes, **caractérisé en ce que** le rapport de puissance entre les deux unités d'entraînement (AE1, AE2) est ajusté entre 0,05 et 1.

8. Procédé selon l'une des revendications précédentes, **caractérisé en ce qu'**une unité de calcul est connectée à ladite ligne de données (DL).

9. Pompe à engrenages pour la mise en oeuvre du procédé selon l'une des revendications 1 à 8, la pompe comprenant deux roues dentées s'engrenant (Z1, Z2) supportées par des arbres respectifs (W1 W2) entraînés par des unités d'entraînement respectives (AE1, AE2), ces unités d'entraînement (AE1, AE2) pouvant être commandées chaque par une unité de commande (SE1, SE2) de telle manière à ce que les arbres (W1, W2) tournes à un nombre de tours prédéterminé (ω1, ω2), **caractérisé en ce que** les unités de commande (SE1, SE2) peuvent être connectées par une ligne de données (DL), que pour chaque unité d'entraînement (AE1, AE2) est prévu un convertisseur de puissance (WR1, WR2) qui est relié fonctionnellement avec l'unité d'entraînement (AE1, AE2) correspondante, et **en ce que** dans chaque unité de commande (SE1, SE2) est prévue une unité de contrôle (KE1, KE2) pour la génération de signaux de commande (SS1, SS2) qui agissent sur les convertisseurs de puissance correspondants (WR1, WR2), ladite ligne de données (DL) entre les unités de commande (SE1, SE2) étant fonctionnellement connectée avec les unités de contrôle (KE1, KE2) des unités de commande (SE1, SE2) correspondantes.

10. Pompe à engrenages selon la revendication 9, **caractérisée en ce que** les unités de commande (SE1, SE2) sont montées symétriquement l'une par rapport à l'autre.

11. Pompe à engrenages selon la revendication 9, **caractérisée en ce que** les signaux de sortie des convertisseurs de puissance ou des signaux proportionnels sont amenés à l'unité de contrôle respective (KE1, KE2).

12. Pompe à engrenages selon l'une des revendications précédentes, **caractérisée en ce que** les unités d'entraînement (AE1, AE2) sont du type machines asynchrones.

13. Pompe à engrenages selon la revendication 12, **caractérisée en ce que** les convertisseurs de puissance (WR1, WR2) sont du type onduleur pour la génération de courant (I1, I2), de tension (U1 U2) et de fréquence (F1, F2).

14. Pompe à engrenages selon l'une des revendications précédentes, **caractérisée en ce qu'**une unité de mesure du nombre de tours (DME1, DME2) est prévue pour chaque arbre (W1, W2) pour déterminer la vitesse de rotation (ω1, ω2) et/ou de la position respective des arbres (W1 W2) par rapport l'une à l'autre, lesdits unités de mesure (DME1, DME2) étant fonctionnellement connectées aux unités de contrôle (KE1, KE2) correspondantes.

15. Pompe à engrenages selon l'une des revendications précédentes, **caractérisé en ce que** le rapport de puissance entre les deux unités d'entraînement (AE1, AE2) est ajustable entre 0,05 et 1.

16. Pompe à engrenages selon l'une des revendications précédentes, **caractérisé en ce qu'**une unité de calcul est connectable à ladite ligne de données (DL).
